# EUROPÄISCHE PATENTSCHRIFT

(11) **EP 0 920 085 B1**
(45) Veröffentlichungstag und Bekanntmachung des Hinweises auf die Patenterteilung: **19.03.2003**
(21) Anmeldenummer: 98402274.9
(22) Anmeldetag: 15.09.1998
(51) Int. Cl.: H01R 13/58

(54) **Element mit endseitigem elektrischen Verbinder sowie Verfahren zu seiner Herstellung**
Element with one-sided electrical connector and manufacturing method
Elément ayant un connecteur électrique unilatérale et procédé de fabrication

(30) Priorität: 29.11.1997 DE 19753154
(43) Veröffentlichungstag der Anmeldung: 02.06.1999
(73) Patentinhaber: Nexans, 75008 Paris (FR)
(72) Erfinder: Schauer, Friedrich, 90562 Heroldsberg (DE); Czeschka, Martin, 90491 Nürnberg (DE)
(74) Vertreter: Döring, Roger, Dipl.-Ing.

(56) Entgegenhaltungen:
- DE-A- 3 033 211
- DE-C- 3 417 811
- GB-A- 2 091 498
- US-A- 1 643 658

## Beschreibung

Die Erfindung bezieht sich auf ein langgestrecktes Element mit einem äußeren Mantel und einem endseitigen elektrischen Verbinder, der stoffschlüssig am Mantel fixiert ist, sowie ein Verfahren zur Herstellung.

Bei der Befestigung eines elektrischen Verbinders an einem langgestreckten Element, insbesondere einem Kabel, ist es in der Regel notwendig, daß eine Zugentlastung erfolgt, also ein von der Kontaktierung unabhängiger Kraftschluß zum Mantel oder einem anderen zugfesten Teil des Elementes hergestellt wird. Zudem soll der Abschluß zwischen dem Verbinder und dem Mantel des Elementes im allgemeinen feuchtigkeitsdicht sein.

Für einige Anwendungsbereiche, etwa Kabel in Schienenfahrzeugen, finden Verbinder mit vergleichsweise großen Abmessungen Verwendung. In diesen Fällen ist eine Kabelverschraubung an der Eintrittsöffnung des Elementes in das Verbindergehäuse gebräuchlich. Dabei wird ein elastischer Dichtring durch starre Ringe der Verschraubung in axialer Richtung des Elementes zusammengepreßt und übt somit eine radiale Druckkraft darauf aus. Auf diese Weise entsteht sowohl eine Zugentlastung als auch ein feuchtigkeitsdichter Abschluß. Von Nachteil ist jedoch, daß die Verschraubung vergleichsweise aufwendig ist, da sie aus mehreren, gegeneinander beweglichen Teilen besteht. Zudem ist die Abdichtung, insbesondere über längere Zeiträume hinweg, häufig unzureichend. Schließlich ist auch die radiale Pressung des Elementes durch den Dichtring gelegentlich unerwünscht.

Im Fall kleinerer, in Großserie gefertigter Verbinder wird die preiswerte und sichere Abdichtung zum Kabelmantel und die Zugentlastung häufig durch eine stoffschlüssige Verbindung vorgenommen. Dazu wird ein Teil des Verbinders und der Kabelansatz mit einem gemeinsamen Schutzkörper umspritzt. Ein derartiges Element zeigt beispielsweise die Patentschrift DE-C-34 17 811. Bei größeren, in kleinen Stückzahlen gefertigten Verbindem erweist sich diese Vorgehensweise jedoch als unzweckmäßig. Einerseits besitzen Formwerkzeuge zum Anspritzen eines derartigen Schutzkörpers ein großes Volumen. Andererseits ist es notwendig, Formwerkzeuge für eine Vielzahl unterschiedlicher, an spezielle Einsatzzwecke angepaßter Verbinder zu bevorraten. Aus diesen Gründen ist das Umspritzen größerer Verbinder übermäßig aufwendig.

Davon ausgehend hat es sich die Erfindung zur Aufgabe gestellt, ein Element mit stoffschlüssig befestigtem elektrischem Verbinder zu entwickeln, das sich unabhängig von der Größe und Gestalt des Verbinders mit geringem Aufwand fertigen läßt.

Diese Aufgabe wird erfindungsgemäß dadurch gelöst, daß ein Ring vorhanden ist, der auf das Element aufgeschoben und mit einem erhärteten Haftmedium an dessen Mantel fixiert ist, und daß der Verbinder am Ring befestigt ist.

Der Kemgedanke der Erfindung besteht darin, am Element zunächst einen Ring stoffschlüssig zu fixieren, an dem dann der Verbinder befestigt wird. Auf diese Weise verringert sich das Volumen zur Fixierung benötigter Formwerkzeuge, da die Abmessungen des Ringes in der Regel wesentlich kleiner als die des Verbinders sind. Zudem lassen sich mit einem einheitlichen Ring unterschiedlich geformte Verbinder am Element festlegen. Somit reduziert sich die Zahl der benötigten Werkzeuge erheblich.

Die Fertigung erfolgt zweckmäßig in der Weise, daß der Ring zunächst auf das Element aufgeschoben wird. Bei näherungsweise zylindrischer Gestalt des Mantels ist es möglich, den Ring in beliebiger Position festzulegen. Denkbar sind jedoch auch Elemente variierenden Querschnitts, etwa ein Kabel mit endseitig entferntem Mantel, die ggf. einen Anschlag für den Ring aufweisen. Im allgemeinen ist der Innendurchmesser des Rings größer als der Außendurchmesser des Elementes. Daher kann ein flüssiges Haftmedium, z.B. ein Kunststoff oder Klebstoff, in ihren Zwischenraum eindringen und bewirkt bei seinem Erhärten eine kraftbelastbare Verbindung. Altemativ oder ergänzend kann eine kraftschlüssige Verbindung zwischen Mantel und Verbinder durch eine Schicht des Haftmediums erfolgen, die beide außenseitig umschließt.

Durch die Gestalt eines verwendeten Formwerkzeuges oder ein geeignetes Verfahren zum Aufbringen wird sichergestellt, daß die dem Verbinder zugewandte Seite des Rings frei vom Haftmedium ist. In diesem Bereich wird der Verbinder am Ring angebracht, etwa durch mechanische Befestigungsmittel. Um eine gleichmäßige Kraftübertragung auf den Mantel des Elementes zu ermöglichen, besteht der Ring vorzugsweise aus starrem Material, z.B. einem Metall oder einem Kunststoff wie Polyamid. Die elektrische Kontaktierung des Verbinders erfolgt abhängig vom verwendeten Befestigungsmittel vor oder nach seiner Befestigung am Ring. Gegebenenfalls besteht der Verbinder dazu aus mehreren Teilen und läßt sich nach Befestigung eines oder mehrerer von ihnen am Ring zusammenfügen.

Das erfindungsgemäße Element mit Verbinder zeichnet sich durch eine sichere Zugentlastung bei einfacher Montage aus. Anstelle einer herkömmlichen, mehrteiligen Schraubverbindung wird lediglich ein einzelner Ring benötigt, so daß sich der Fertigungsaufwand verringert. Zudem ist durch die stoffschlüssige Fixierung des Rings am Mantel ein dauerhaft feuchtigkeitsdichter Abschluß erreichbar. Radiale Kraftbelastungen des Elementes im Bereich des Ringes werden vermieden.

In einer vorteilhaften Ausgestaltung der Erfindung sind der Ring und der Mantel des Elementes aneinandergespritzt und/oder aneinandergegossen. Ein geeignetes Haftmedium ist in diesem Fall beispielsweise eine Polymermischung auf Basis von Polyurethanen und/oder Polyestern. Zweckmäßig ist eine Abstimmung der Materialien, insbesondere von Haftmedium und Mantel, so daß eine belastbare Verbindung entsteht, etwa durch Verschmelzung oder chemische Reaktion im Bereich der Grenzfläche, wozu ggf. eine Wärmebehandlung erfolgen kann. Ergänzend sind, speziell an der Oberfläche des Rings, formschlüssige Verbindungen durch Hinterschneidung möglich. Bevorzugt sind Ring und Mantel gemeinsam umspritzt bzw. umgossen, so daß der Ring bereichsweise außenseitig vom Haftmedium umschlossen ist. Bei Spiel zwischen Ring und Mantel füllt das Haftmedium ihren Zwischenraum und verbessert somit die Dichtigkeit und Belastbarkeit der Verbindung.

Alternativ oder ergänzend ist es möglich, Ring und Mantel miteinander zu verkleben. Das Haftmedium, das auch in diesem Fall Zwischenräume von Ring und Mantel ausfüllen kann, ist dabei zum Beispiel ein Harz oder Schmelzkleber. Vielfach ist es zweckmäßig, Ring und Mantel zunächst miteinander zu verkleben oder aneinanderzugießen und anschließend bereichsweise zu umspritzen. Auf diese Weise erleichtert sich insbesondere die Abdichtung desjenigen Bereiches des Rings, der zur Befestigung des Verbinders frei vom Spritzmaterial bleibt.

Bevorzugt wird der Ring in Längsrichtung des Elementes durch eine elastische Tülle fortgesetzt, die den Mantel sowie ggf. einen Teil des Rings umschließt. Die Tülle bildet insbesondere einen Biegeschutz für flexible Elemente. Daneben ist durch sie eine Verbesserung der Fixierung des Rings am Mantel erreichbar.

Zweckmäßig wird die Tülle bei einer Umspritzung oder Umgießung von Mantel und Ring ausgeformt und ist mit dem Haftmedium einstückig. Alternativ läßt sich eine vorgefertigte Tülle an den Ring ansetzen und beide untereinander sowie mit dem Mantel durch Spritzen, Gießen bzw. Kleben verbinden.

Werden Mantel und Ring durch Aneinandergießen verbunden, ist eine Hüllschicht von Vorteil, die randseitig am Mantel anliegt und den ausgegossenen Bereich begrenzt. Mit dem gegenüberliegenden Rand ist die Hüllschicht am Ring angebracht oder daran angeformt. Besteht der Ring aus Kunststoff, etwa Polyamid, ist er vorzugsweise einteilig mt der Hüllschicht ausgebildet. Im Fall einer an den Ring anschließenden Tülle wird ihre äußere Oberfläche bevorzugt von der Hüllschicht gebildet, während ihr Inneres aus dem erhärteten Gußmaterial besteht.

Eine speziell in Verbindung mit einer Tülle zweckmäßige Ausgestaltung besteht darin, daß der Außendurchmesser des Rings in seinem Randbereich näherungsweise dem Außendurchmesser eines daran anschließenden Abschnittes des Elementes entspricht. Beispielsweise ist der Ring in Fortsetzung eines Kabelmantels angeordnet, der am Kabelende zur Kontaktierung eines darunter befindlichen Schirms entfernt ist. Am Übergang vom Ring zum Mantel ist der Außendurchmesser beider näherungsweise gleich, so daß eine umgreifende Tülle hier einen etwa konstanten Innendurchmesser und Querschnitt besitzen kann.

Im allgemeinen ist das Element ein Kabel, das den Verbinder kontaktiert. Denkbar ist jedoch auch, daß das Element ein Schutzschlauch oder Mantel ist, in den sich ein oder mehrere Kabel oder Leiter zur Kontaktierung des Verbinders einziehen lassen.

Weiterhin ist es möglich, daß der Ring mehrere Elemente umschließt. Vorzugsweise sind Zwischenräume der Elemente im Inneren des Rings sowie gegebenenfalls einer vorgefertigten Tülle ausgegossen, etwa durch einen Schmelzkleber oder ein Gießharz. Auf diese Weise ist die einfache und sichere Abdichtung und Zugentlastung aller Elemente erreichbar, während sich im Stande der Technik das Einführen mehrerer Elemente in einen Verbinder als besonders aufwendig erweist. Sofern eine nachfolgende Umspritzung des Rings erfolgt, ist ein starres Gußmaterial bevorzugt, das unter dem Spritzdruck formstabil ist. Auch Zwischenräume in einem Element, etwa von Adern eines Kabels, lassen sich derart abdichten.

Gebräuchliche Verbinder weisen in der Wandung der Einführöffnung für das Element ein Schraubgewinde auf, um die Anbringung einer Kabelverschraubung als Zugentlastung zu ermöglichen. Daher ist es vorteilhaft, wenn der Ring mit einem Gewinde versehen ist, das sich mit herkömmlichen Verbindern verschrauben läßt. Zweckmäßig bestehen der Ring und das Gegengewinde des Verbinders dabei aus Materialien mit ähnlichen Eigenschaften. Beispielsweise ist im Fall eines metallischen Verbindungsgehäuses ein Metallring geeignet, während im Fall eines Gegengewindes aus Kunststoff ein Ring aus Kunststoff von Vorteil ist. Altemativ zu einer Verschraubung sind beliebige andere kraftschlüssige Verbindungen möglich.

Zweckmäßig weist der Ring in einem Bereich, der nach seiner Anbringung am Element frei zugänglich ist, eine oder mehrere Flächen zur Handhabung mit einem Werkzeug auf. Soll der Ring mit dem Verbinder verschraubt werden, sind ebene Flächen an seinem Umfang von Vorteil, an die ein Schraubenschlüssel ansetzbar ist. Beispielsweise kann der Ring dazu einen als Sechskant ausgebildeten Umfang besitzen oder mit einem Paar ebener Flächen auf gegenüberliegenden Umfangsseiten versehen sein. Denkbar sind auch vertiefte oder erhöhte Flächen zum Ansetzen anderer Handhabungswerkzeuge.

Ferner wird vorgeschlagen, Ring und Verbinder dichtend aneinander zu befestigen. Zu diesem Zweck kann beispielsweise ein O-Ring in die Fuge zwischen Ring und Verbinder eingebracht werden oder die Fuge mit einem Klebstoff oder einem anderen plastisch verarbeitbaren Dichtmedium versiegelt werden. Auf diese Weise ist eine gute Feuchtigkeitsdichtigkeit erzielbar.

Ist das Element mit einer elektrischen Schirmung versehen, so ist es i.a. erforderlich, daß diese das Verbindergehäuse kontaktiert. Dazu ist es von Vorteil, wenn der Ring aus elektrisch leitfähigem Material besteht und ein Fixierelement aufweist, in dem die Schirmung festlegbar ist. Vorteilhaft ist ein Klemmring, der sich auf den Ring aufschrauben läßt und eine konische Innenfläche aufweist, welche die Schirmung umlaufend gegen die Oberfläche des Rings preßt. Auf diese Weise ist eine definierte, umlaufende Kontaktierung der Schirmung möglich.

Im nachfolgenden Beschreibungsteil sind Ausführungsbeispiele der Erfindung anhand der prinzipienhaften Zeichnung näher erläutert. Sie zeigt
Fig. 1: Ansicht eines Elementes mit Verbinder,
Fig. 2: Element mit angespritztem Ring
Fig. 3: Element mit ausgegossenem Ring
Fig. 4: Schnitt durch ein geschirmtes Element mit Ring.

Fig. 1 gibt die Ansicht eines Elementes, beispielsweise eines Kabels mit einem Mantel (1) und einem endseitigen Verbinder (2) wieder. Ihre gegenseitige Zugentlastung und Abdichtung erfolgt durch einen Ring (3). Er ist durch eine bereichsweise Umspritzung, die zu einer Tülle (4) ausgeformt ist, am Mantel (1) fixiert. Die Festlegung des z.B. aus Stahl bestehenden Rings (3) am Verbinder (2) erfolgt durch Verschraubung. Eine lösbare Befestigung des Kontaktträgers (5) am Gehäuseteil (6) des Verbinders (2) ermöglicht es, die Kontaktierung von Adern des Elementes nach dem Einschrauben des Rings (3) in den Verbinder (2) vorzunehmen.

Fig. 2 zeigt die zum Teil angeschnittene Ansicht eines Elementes mit aufgeschobenem Ring (3) vor und nach der Umspritzung in einem Formwerkzeug. Auch in diesem Fall ist die Umspritzung zu einer Tülle (4) ausgeformt, wobei das Spritzmaterial vorzugsweise in den Zwischenraum (7) von Ring (3) und Mantel (1) eindringt, so daß sich die Festlegung verbessert. Die Verbindung von Ring (3) und Tülle (4) untereinander wird durch Hinterschneidungen an den Grenzflächen optimiert. Im nicht umspritzten Bereich des Rings (3) ist ein Gewinde (8) angeordnet, das sich in das Gegengewinde eines (nicht dargestellten) Verbinders (2) einschrauben läßt. Danach werden bei der Montage die Leiter (9) des Elementes im Kontaktträger (5) des Verbinders (2) befestigt und der Kontaktträger (5) in ein Gehäuseteil (6) eingesetzt.

Bei der Darstellung in Fig. 3 ist der Ring (3) bereits mit seinem Gewinde (8) in einen Verbinder (2) eingeschraubt. Im Unterschied zum vorbeschriebenen Beispiel ist im Inneren des Rings (3) eine Ausgießung (10) vorhanden, etwa mit einem Schmelzkleber, die vor dem Anspritzen der Tülle (4) vorgenommen wird. Damit ist es anstelle des einzelnen, in der Figur dargestellten Elementes auch möglich, mehrere Elemente dicht und zugentlastet durch den Ring (3) zu führen.

Fig. 4 zeigt den Querschnitt durch einen Ring (3), der mit einer Schirmung (11) eines Elementes in Verbindung steht, die unter dem Mantel (1) verläuft. In diesem Fall ist der Ring (3) nicht wie in den vorhergehenden Beispielen auf den Mantel (1) geschoben sondern schließt stimseitig daran an und umgreift lediglich die Leiter (9). Die Befestigung der Schirmung (11) am Ring (3) erfolgt in der Weise, daß sie zunächst randseitig um einen Bindedraht (12) herumgelegt und damit in einer umlaufenden Nut (13) des Rings (3) festgelegt wird. Nachfolgend wird ein konischer Klemmring (14) auf den Ring (3) geschraubt, der die Schirmung (11) gegen seine Oberfläche preßt und ihr Herausgleiten mit dem Bindedraht (12) aus der Nut (13) verhindert. Abschließend wird ein Umspritzen oder Umgießen von Ring (3) und Mantelansatz mit einer Tülle (4) vorgenommen, wobei ein Austritt des Materials durch den Zwischenraum von Ring (3) und Mantel (1) durch eine Ausgießung (10) verhindert wird. Eine Dichtung (15) gestattet die wasserdichte Verschraubung des Ringes (3) mit einem Verbinder (2). Um das Verschrauben zu erleichtem, ist der Ring (3) an seinem Umfang mit einem Paar ebener Flächen (16) versehen, an die ein Schraubenschlüssel ansetzbar ist.

Im Ergebnis entstehen auf diese Weise Elemente mit einem zugentlastet und wasserdicht befestigten Verbinder, der sich unabhängig von der Gestalt seines Gehäuses mit geringem Aufwand am Element fixieren läßt.

## Patentansprüche

1. Langgestrecktes Element mit einem äußeren Mantel (1) und einem endseitigen elektrischen Verbinder (2), der stoffschlüssig am Mantel (1) fixiert ist, **dadurch gekennzeichnet, daß** ein Ring (3) vorhanden ist, der auf das Element aufgeschoben und mit einem erhärteten Haftmedium an dessen Mantel (1) fixiert ist, und daß der Verbinder (2) am Ring (3) befestigt ist.

2. Element nach Anspruch 1, **dadurch gekennzeichnet, daß** Ring (3) und Mantel (1) aneinandergespritzt und/oder aneinandergegossen sind.

3. Element nach Anspruch 1 oder 2, **dadurch gekennzeichnet, daß** Ring (3) und Mantel (1) miteinander verklebt sind.

4. Element nach einem der vorhergehenden Ansprüche, **dadurch gekennzeichnet, daß** eine elastische Tülle (4) vorhanden ist, die an den Ring (3) angrenzt und und den Mantel (1) umgreift.

5. Element nach Anspruch 4, **dadurch gekennzeichnet, daß** die Tülle (4) eine Umspritzung oder Umgießung des Mantels (1) ist.

6. Element nach Anspruch 4 oder 5, **dadurch gekennzeichnet, daß** die Tülle (4) vorgefertigt ist.

7. Element nach einem der Ansprüche 2 bis 6, **dadurch gekennzeichnet, daß** eine Hüllschicht am Ring (3) angebracht ist, die randseitig am Mantel (1) anliegt und den ausgegossenen Bereich begrenzt.

8. Element nach einem der vorhergehenden Ansprüche, **dadurch gekennzeichnet, daß** der Außendurchmesser im Randbereich des Rings (3) näherungsweise dem Außendurchmesser eines daran anschließenden Abschnitts des Mantels (1) entspricht.

9. Element nach einem der vorhergehenden Ansprüche, **dadurch gekennzeichnet, daß** das Element ein Kabel oder ein Schlauch ist.

10. Element nach einem der vorhergehenden Ansprüche, **dadurch gekennzeichnet, daß** der Ring (3) mehrere Elemente umschließt.

11. Element nach einem der vorhergehenden Ansprüche, **dadurch gekennzeichnet, daß** Zwischenräume im Inneren des Rings (3) ausgegossen sind.

12. Element nach einem der vorhergehenden Ansprüche, **dadurch gekennzeichnet, daß** Ring (3) und Verbinder (2) miteinander verschraubt sind.

13. Element nach einem der vorhergehenden Ansprüche, **dadurch gekennzeichnet, daß** der Ring (3) eine Fläche (16) aufweist, an die ein Werkzeug zu seiner Handhabung ansetzbar ist.

14. Element nach einem der vorhergehenden Ansprüche, **dadurch gekennzeichnet, daß** Ring (3) und Verbinder (2) feuchtigkeitsdicht verbunden sind.

15. Element nach einem der vorhergehenden Ansprüche, **dadurch gekennzeichnet, daß** der Ring (3) ein Fixierelement aufweist, das eine Schirmung (11) des Elementes kontaktiert.

16. Verfahren zur Befestigung eines elektrischen Verbinders (2) an einem langgestreckten Element durch stoffschlüssige Fixierung an dessen Mantel (1), **gekennzeichnet durch** folgende Verfahrensschritte:
- Aufschieben eines Ringes (3) auf den Mantel (1) des Elements
- stoffschlüssige Fixierung des Ringes (3) am Mantel (1) mit einem flüssigen, aushärtbaren Haftmedium,
- Befestigung des Verbinders (2) am Ring (3) und Kontaktierung des Verbinders (2).

## Claims

1. An elongated element with an outer sheath (1) and an electrical connector (2) at one end, which is adhered to the sheath (1), **characterized in that** a collar (3) is provided which is positioned around the element and adhered to the sheath (1) by a hardened medium, and that the connector (2) is fixed to the collar (3).

2. An element according to claim 1, **characterized in that** the collar (3) and the sheath (1) are adhered to each other by molding and/or by casting.

3. An element according to claim 1 or 2, **characterized in that** the collar (3) and the sheath (1) are glued to each other.

4. An element according to one of the preceding claims, **characterized in that** an elastic socket (4) is provided, which is in contact with the collar (3) and surrounds the sheath (1).

5. An element according to claim 4, **characterized in that** the socket (4) is formed by molding or casting around the sheath (1).

6. An element according to claim 4 or 5, **characterized in that** the socket (4) is prefabricated.

7. An element according to one of the claims 2 to 6, **characterized in that** a covering layer is provided at the collar (3), which contacts the sheath (1) and by which the molded material is limited.

8. An element according to one of the preceding claims, **characterized in that** the outer diameter of the collar (3) nearly corresponds to the outer diameter of the abutting part of the sheath (1).

9. An element according to one of the preceding claims, **characterized in that** it is a cable or a tube.

10. An element according to one of the preceding claims, **characterized in that** the collar (3) surrounds a plurality of elements.

11. An element according to one of the preceding claims, **characterized in that** the spaces within the collar (3) are filled by casting.

12. An element according to one of the preceding claims, **characterized in that** the collar (3) and the connector (2) are screwed with each other.

13. An element according to one of the preceding claims, **characterized in that** an area (16) is provided on the collar (3) to which a tool can be applied.

14. An element according to one of the preceding claims, **characterized in that** the connection between the collar (3) and the connector (2) is waterproof.

15. An element according to one of the preceding claims, **characterized in that** the collar (3) has a fixing part which contacts a screening (11) of the element.

16. A method for fixing an electrical connector (2) to an elongated element by adhering the connector (2) to a sheath (1) of the same, **characterized by** the following steps:
- Slipping a collar (3) onto the sheath (1) of the element,
- Adhering the collar (3) to the sheath (1) by applying a fluid, hardening medium,
- Fixing the connector (2) to the collar (3) and connecting the connector (2) to contacts.

## Revendications

1. Élément allongé avec une gaine (1) externe et un connecteur (2) électrique à l'extrémité (2), qui est fixé par une liaison par matière à la gaine (1), caractérisé en ce qu'une bague (3) est présente, laquelle est mise en place sur l'élément et fixée à la gaine (1) au moyen d'un agent adhésif durci, et en ce que le connecteur (2) est fixé à la bague (3).

2. Élément suivant la revendication 1, **caractérisé en ce que** la bague (3) et la gaine (1) sont surmoulées ensemble et/ou scellées.

3. Élément suivant la revendication 1 ou 2, **caractérisé en ce que** la bague (3) et la gaine (1) sont collées ensemble.

4. Élément suivant l'une des revendications ci-dessus, **caractérisé en ce qu'**un passe-câble élastique (4) est présent, qui jouxte la bague (3) et entoure la gaine (1).

5. Élément suivant la revendication 4, **caractérisé en ce que** le passe-câble (4) est formé par surmoulage ou scellement de la gaine (1).

6. Élément suivant la revendication 4 ou 5, **caractérisé en ce que** le passe-câble (4) est préfabriqué.

7. Élément suivant l'une des revendications 2 à 6, caractérisé en ce qu'une couche enveloppante est rapportée à la bague (3) et appliquée avec son bord contre la gaine (1) et délimite ainsi la zone de scellement.

8. Élément suivant l'une des revendications ci-dessus, **caractérisé en ce que** le diamètre extérieur au bord de la bague (3) correspond approximativement au diamètre extérieur d'une section limitrophe de la gaine (1).

9. Élément suivant l'une des revendications ci-dessus, **caractérisé en ce que** l'élément est un câble ou un tuyau flexible.

10. Élément suivant l'une des revendications ci-dessus, **caractérisé en ce que** la bague (3) entoure plusieurs éléments.

11. Élément suivant l'une des revendications ci-dessus, **caractérisé en ce que** les interstices à l'intérieur de la bague (3) sont scellés.

12. Élément suivant l'une des revendications ci-dessus, **caractérisé en ce que** la bague (3) et le connecteur (2) sont vissés l'un à l'autre.

13. Élément suivant l'une des revendications ci-dessus, **caractérisé en ce que** la bague (3) comporte une surface (16), sur laquelle un outil peut être placé pour sa manipulation.

14. Élément suivant l'une des revendications ci-dessus, **caractérisé en ce que** la bague (3) et le connecteur (2) sont liés de manière étanche à l'humidité.

15. Élément suivant l'une des revendications ci-dessus, **caractérisé en ce que** la bague (3) comporte un élément de fixation, qui permet le contact avec un blindage (11) de l'élément.

16. Procédé pour la fixation d'un connecteur électrique (2) sur un élément allongé au moyen d'une fixation par liaison par matière à la gaine (1) dudit élément, **caractérisé par** les étapes suivantes :
- mise en place d'une bague (3) sur la gaine (1) de l'élément,
- fixation par une liaison par matière de la bague (3) sur la gaine (1) au moyen d'un agent adhésif liquide, durcissable,
- fixation du connecteur (2) sur la bague (3) et mise en contact du connecteur (2).
